# FASCICULE DE BREVET EUROPEEN

(11) **EP 1 724 408 B1**
(45) Date de publication et mention de la délivrance du brevet: **30.10.2013**
(21) Numéro de dépôt: 06425004.6
(22) Date de dépôt: 04.01.2006
(51) Int. Cl.: E04B 9/30, E04F 19/04, E04F 13/06

(54) **Entretoise murale pour faux plafonds en placoplâtre**
Abstandshalterprofil für Zwischendecken aus Gipskartonplatten
Distance profile for false ceilings made of plasterboard

(30) Priorité: 20.05.2005 IT BA20050021
(43) Date de publication de la demande: 22.11.2006
(73) Titulaire: Lomurno, Pietro, 70022 Altamura (IT)
(72) Inventeur: Lomurno, Pietro, 70022 Altamura (IT)

(56) Documents cités:
- EP-A- 0 872 606
- DE-U1- 9 104 360
- DE-U1- 29 821 319

## Description

L'invention présente concerne le champ des matériels pour le bâtiment, plus précisément un entretoise murale pour l'assemblage de fauxplafonds en placoplâtre. Il est caractérisé grâce à obtenues par une robustesse surprenante et facilité d'assemblage la jouissance de matériels extrêmement résistants et maniables.

Actuellement une entretoise murale n'existe pas pour placoplâtre mais les fauxplafonds sont montés au mur directement avec le secour de profils maniaques métalliques avec des chevilles et vignes.

Le fascicule du brevet D1 EP-À-0 872 606 décrit un élément de section longitudinale rectangulaire pour poser un cadre de plafond horizontalement contre un mur de manière telle qui la surface inférieure de la bande qui s'étend entre le mur et le cadre reste visible et il est doué, dans la même partie inférieure à la vue, d'une pellicule protectrice. Le fascicule du brevet D2 DE-U - 298 21 319 décrit un profil en plastique qui empêche se former des lézards dans les angles intérieurs entre l'enduit du mur vertical et le fauxplafonds en placoplâtre causé par les mouvements de la structure en placoplâtre pendant son assemblage et/ou son entretien. Il s'agit, de toute façon, d'inventions qui diffèrent de cet objet de la demande présente de brevet et résolvent problèmes différents de ceux-là lequel l'invention présente est préposée.

L'invention a pour but de permettre la création d'une "fuite" (distance entre les murs et le fouxplafonds en placoplâtre étendue à tout le périmètre de la surface du fauxplafonds même).
Ce but est atteint par l'entretoise murale selon la revendication 1.
Une telle fuite permet l'assemblage du fauxplafonds avec un abaissement, par rapport au point de liaison, de 30 ou 50 millimètres selon le type de entretoise utilisé.
Tout ceci permet d'obtenir des zones du fauxplafonds de différent niveau qui peuvent sembler visuellement à si rances et permettent la jouissance de couleurs différentes et/ou tonalité de peinture. Il doit être souligné aussi que la jouissance perimetrale de l'entretoise permet d'obtenir esthétiquement, toujours visuellement, la séparation entre le mur et le fauxplafonds avec la possibilité d'application de finitions différentes soit en termes de couleur et/ou tonalité, soit en termes de matériel grâce à l'absence d'angles d'union entre mur et surface en placoplâtre.

L'"Entretoise murale pour fauxplafonds en placoplâtre" est un nouveau produit qui doit être utilisé en champ de bâtiment et il satisfait la demande fréquente d'obtenir entre le mur et le fauxplafonds en placoplâtre un détachement de quelques centimètres ainsi que la possibilité d'assemblage du fauxaplafonds même avec un abaissement par rapport au point de liaison qui permet d'appliquer finitions différentes esthétiquement, en tant que les surfaces semblent differentes et séparées. Elle permet en outre, si utilisé à l'intérieur du fauxplafonds, d'obtenir des niveaux différents de surface avec des parts différentes et possibilité de différente finition.
L'"Entretoise murale pour fauxplafonds en placoplâtre" présente nombreuses valeurs parmi lesquelles on souligne:
1. robustesse: capacité considérable de soutien du placoplâtre grâce au matériel dont il est composé (Bois type MDF - Médium Density Fiberboard), en effet, soumis à des nombreuses preuves de charge et sollicitations de type rotatoire et flechissants elle s'est montrée capable d'absorption considérable;
2. vitesse d'application: son caractère exhaustif permet la liaison directe soit au mur au moyen de equerres communs en métal fixées avec des chevilles, soit à la structure portante du panneau de placoplâtre au moyen de guide métallique fixé avec des vis-tarauds;
3. tenue des supports: adhérence considérable des supports de liaison, (equerres et guides), vu que le matériel duquel il est composé permet une tenue excellente des vis-tarauds;
4. non modification: sa structure n'est pas sujette à modifications de forme et dimension grâce au matériel spécial duquel elle est composée;
5. avant-peinture: l'application du produit glacé de fond évite la nécessité de mastiquer et appliquer peintures de fond après l'assemblage avec toutes les difficultés qui comporterait;
6. dimensions: elle peut être produite avec différentes dimensions et mesures;
7. absorption irrégularité: sa facilité d'assemblage permet, avec le secours d'épaisseurs, l'absorption des irrégularités des murs sur lesquels elle est montée.

L'Illustration 1 reproduit l'"Entretoise" en section transversale. En elle ils sont bien visibles:
1) la surface fraisée, (A), traitée avec du primer pour adhérence améliorée à laquelle va unie, par mastic (B), la plaque en placoplâtre (C);
2) le côté (D) de l'"Entretoise" à adhérer au mur;
3) la surface intérieure à la vue vernie (E).

L'Illustration 2 reproduit, comme l'Illustration 1, l'"Entretoise" en section transversale, mais avec vue opposée. En elle il résulte visible mieux la surface fraisée,(A), traitée avec du primer pour adhérence améliorée.

L'Illustration 3 reproduit un particulier d'assemblage de l'"entretoise". En particulier en elle ils sont bien visibles:
➢ la "fuite" (F) entre le mur, (G) et le fauxplafonds (C);
➢ la modalité d'assemblage de l'"Entretoise" au mur (G) avec le secours d'équerres en métal (H);
➢ la modalité d'assemblage au fauxplafonds (C) avec le secours de guide métallique spécial (I)

L'entretoise selon l'invention est constituée par bandelettes en bois de type MDF (Médium Density Fiberboard), collées et clouées parmi eux en obtenant une bandelette unique qui a la forme, en section, semblable à la lettre de l'alphabet "L" fraisé dans la partie externe inférieure et vernie dans la partie intérieure à la vue (illustration 2).
Les phases du procès productif avec lequel on obtient l'entretoise selon l'invention peuvent se répartir de la manière suivante:
1. Section des panneaux en bois type MDF, avec le résultat de deux bandelettes de dimensions différentes;
2. Fraisage d'une des bandelettes dans la partie inférieure; dans cette phase une des deux bandelettes est coupée dans sa partie inférieure pour obtenir une cannelure sur toute sa longueur qui est traitée avec application de peinture spéciale prymer saisisante qui permet une union durable entre le placoplâtre et l'"entretoise" grâce a la jouissance de mastic spécial pour placoplâtre; grâce à ce fraisage et à l'application de produit saisisant, on obtient une adhérence durable et stable entre les parties unies qui ne permet pas se vérifier de fentes et/ou lézardes;
3. Encollage et clouage, avec petits clous spécifiques decoupages à la cisaille, des deux bandelettes une en horizontal et l'autre (celle-là fraisée dans la partie inférieure) en vertical en obtenant une bandelette unique de forme, en section, semblable à la lettre "L" de l'alphabet avec fraisage poste en bas et à l'extérieur de l'"entretoise";
4. Peinture de la bandelette dans la partie intérieure à la vue avec la jouissance de produit glacé spécial qui permet l'application de n'importe quel type peinture à l'eau et/ou finition d'autre genre.

Le fonctionnement de l'"Entretoise" peut être si résumé (illustration 3):
a) application d'équerres spéciales en métal qui sont vissées sur la partie supérieure de l'"entretoise" et sur le mur sur lequel on appliquera l'"entretoise" même;
b) application de guide métallique spécial sur la partie externe verticale de l'entretoise avec le secours de vignes;
   1. assemblage du panneau en placoplâtre sur le guide métallique avec des vignes de fixation et stucage de la zone fraisée inférieure de l'"entretoise".

## Revendications

1. Entretoise murale pour l'assemblage de fauxplafonds en placoplâtre constitué par une première bandelette et une deuxième bandelette, toutes les deux en bois de type MDF chaque bandelette ayant une épaisseur comprise entre 10 millimètres et 20 millimètres **caractérisé par le fait que** les deux bandelettes sont collées et clouées parmi elles à l'angle droit (E) en obtenant une bandelette unique qui a la forme, en section, semblable à la lettre de l'alphabet L, vernie dans la partie intérieure de l'angle droit (E) et fraisée dans une partie externe (A) inférieure de la première bandelette l'angle droit (E) et fraisée dans une partie externe (A) inférieure de la première bandelette avec une denture sur toute sa longueur, la denture étant traitée avec l'application d'une peinture saisissante et destinée pour se joindre par moyen d'un mastic au placoplâtre ayant des épaisseurs comprises entre les 9 millimètres et les 13 millimètres.

2. Entretoise murale pour l'assemblage de fauxplafonds en placoplâtre selon la revendication 1, où la largeur de la première bandelette mesure 2 cm. et la largeur de la deuxième bandelette mesure 2 cm.

3. Entretoise murale pour l'assemblage de fauxplafonds en placoplâtre selon la revendication 1, où la largeur de la première bandelette mesure 2 cm. et la largeur de la deuxième bandelette mesure 3 cm.

4. Entretoise murale pour l'assemblage de fauxplafonds en placoplâtre selon la revendication 1, où la largeur de la première bandelette mesure 3 cm. et la largeur de la deuxième bandelette mesure 2 cm.

5. Entretoise murale pour l'assemblage de fauxplafonds en placoplâtre selon la revendication 1, où largeur de la première bandelette mesure 3 cm. et la largeur de la deuxième bandelette mesure 3 cm.

6. Entretoise murale pour l'assemblage de fauxplafonds en placoplâtre selon la revendication 1, où largeur de la première bandelette mesure 3 cm. et la largeur de la deuxième bandelette mesure 5cm.

7. Entretoise murale pour l'assemblage de faux plafonds en placoplâtre selon la revendication 1, où largeur de la première bandelette mesure 5 cm. et la largeur de la deuxième bandelette mesure 3 cm.

8. Entretoise murale pour l'assemblage de fauxplafonds en placoplâtre selon la revendication 1, où largeur de la première bandelette mesure 5 cm. et la largeur de la deuxième bandelette mesure 5 cm.

9. Entretoise murale pour l'assemblage de fauxplafonds en placoplâtre selon la revendication 1, où largeur de la première bandelette mesure 5 cm. et la largeur de la deuxième bandelette mesure 8 cm.

10. Entretoise murale pour l'assemblage de fauxplafonds en placoplâtre selon la revendication 1, où largeur de la première bandelette mesure 8 cm. et la largeur de la deuxième bandelette mesure 5 cm.

## Patentansprüche

1. Das Wandzwischenstück für die Montage von Hängedecken in Gipspappe besteht aus zwei Holzleisten vom Typ MDF, beide mit einer Dicke von 10-20 mm. Sie werden im rechten Winkel (E) durch Leim und Nägel verbunden, so dass eine einzige Leiste mit L-förmigem Querschnitt entsteht. Die Innerseite des rechten Winkels (E) wird lackiert. Die untere Außenseite des einen Leistenteils (A) wird auf der ganzen Länge mit einer eingefrästen Zahnung versehen. Die Zahnung wird mit einem fixierenden Lack behandelt und dient dazu, das Teil durch Gips mit der Hängedecke von 9-13 mm Stärke zu verbinden.

2. Wandzwischenstück für die Montage von Hängedecken in Gipspappe nach Maßgabe 1, bestehend aus einer ersten Leiste mit 2 cm Breite und einer zweiten Leiste mit 2 cm Breite.

3. Wandzwischenstück für die Montage von Hängedecken in Gipspappe nach Maßgabe 1, bestehend aus einer ersten Leiste mit 2 cm Breite und einer zweiten Leiste mit 3 cm Breite.

4. Wandzwischenstück für die Montage von Hängedecken in Gipspappe nach Maßgabe 1, bestehend aus einer ersten Leiste mit 3 cm Breite und einer zweiten Leiste mit 2 cm Breite.

5. Wandzwischenstück für die Montage von Hängedecken in Gipspappe nach Maßgabe 1, bestehend aus einer ersten Leiste mit 3 cm Breite und einer zweiten Leiste mit 3 cm Breite.

6. Wandzwischenstück für die Montage von Hängedecken in Gipspappe nach Maßgabe 1, bestehend aus einer ersten Leiste mit 3 cm Breite und einer zweiten Leiste mit 5 cm Breite.

7. Wandzwischenstück für die Montage von Hängedecken in Gipspappe nach Maßgabe 1, bestehend aus einer ersten Leiste mit 5 cm Breite und einer zweiten Leiste mit 3 cm Breite.

8. Wandzwischenstück für die Montage von Hängedecken in Gipspappe nach Maßgabe 1, bestehend aus einer ersten Leiste mit 5 cm Breite und einer zweiten Leiste mit 5 cm Breite.

9. Wandzwischenstück für die Montage von Hängedecken in Gipspappe nach Maßgabe 1, bestehend aus einer ersten Leiste mit 5 cm Breite und einer zweiten Leiste mit 8 cm Breite.

10. Wandzwischenstück für die Montage von Hängedecken in Gipspappe nach Maßgabe 1, bestehend aus einer ersten Leiste mit 8 cm Breite und einer zweiten Leiste mit 5 cm Breite.

## Claims

1. Wall spacer to install plasterboard false ceilings composed of two fiberboard (MDF) fillets ; every fillet is from 10 mm to 20 mm thick. They are glued and nailed together at right angles (E) forming, in section, a single "L" shaped fillet; It is painted in the inner part of the right angle (E) and milled in the lower outside part (A) of the first fillet with a toothing in its entire length. The toothing ie treated with a fixing paint to join itself to the false ceiling by some plaster. It is from 9 cm to 13cm thick.

2. Wall spacer to install plasterboard false ceilings according to the claim n.1, in which the first fillet is 2 cm long and the second fillet is 2 cm long.

3. Wall spacer to install plasterboard false ceilings according to the claim n.1, in which the first fillet is 2 cm long and the second fillet is 3 cm long.

4. Wall spacer to install plasterboard false ceilings according to the claim n.1, in which the first fillet is 3 cm long and the second fillet is 2 cm long.

5. Wall spacer to install plasterboard false ceilings according to the claim n.1, in which the first fillet is 3 cm long and the second fillet is 3 cm long.

6. Wall spacer to install plasterboard false ceilings according to the claim n.1, in which the first fillet is 3 cm long and the second fillet is 5 cm long.

7. Wall spacer to install plasterboard false ceilings according to the claim n.1, in which the first fillet is 5 cm long and the second fillet is 3 cm long.

8. Wall spacer to install plasterboard false ceilings according to the claim n.1, in which the first fillet is 5 cm long and the second fillet is 5 cm long.

9. Wall spacer to install plasterboard false ceilings according to the claim n.1, in which the first fillet is 5 cm long and the second fillet is 8 cm long.

10. Wall spacer to install plasterboard false ceilings according to the claim n.1, in which the first fillet is 8 cm long and the second fillet is 5 cm long.
